# EUROPÄISCHE PATENTSCHRIFT

(11) **EP 3 755 467 B1**
(45) Veröffentlichungstag und Bekanntmachung des Hinweises auf die Patenterteilung: **06.03.2024**
(21) Anmeldenummer: 19707688.8
(22) Anmeldetag: 30.01.2019
(51) Int. Cl.: B05B 11/00, B67D 7/72, B67D 7/02

(54) **BEFÜLL-VORRICHTUNG FÜR LUFTDICHT VERSCHLOSSENE FLASCHEN**
FILLING DEVICE FOR BOTTLES THAT ARE CLOSED IN AN AIR-TIGHT MANNER
DISPOSITIF DE REMPLISSAGE DESTINÉ À DES BOUTEILLES FERMÉES HERMÉTIQUEMENT

(30) Priorität: 22.02.2018 DE 102018001411
(43) Veröffentlichungstag der Anmeldung: 30.12.2020
(73) Patentinhaber: Schneider, Achim, 88284 Wolpertswende (DE); Sokolowski, Andrzej, 88250 Weingarten (DE)
(72) Erfinder: SOKOLOWSKI, Andrzej, 88250 Weingarten (DE)
(74) Vertreter: Kiessling, Christian
(86) Internationale Anmeldenummer: PCT/DE2019/100096
(87) Internationale Veröffentlichungsnummer: WO 2019/161834

(56) Entgegenhaltungen:
- WO-A1-2012/140366
- FR-A1- 2 802 447
- FR-A1- 2 813 291
- US-A- 4 877 065
- US-A1- 2012 158 193

## Beschreibung

Die Erfindung betrifft eine Befüll-Vorrichtung für eine luftdicht verschlossene Flasche, mit einem Flaschen-Adapter, einem Behälter-Adapter und einem Vorrats-Behälter, wobei der Flaschen-Adapter zumindest indirekt mit der Flasche für einen Flüssigkeits-Eintrag aus dem mit dem Behälter-Adapter versehenen, mindestens teilweise mit Flüssigkeit befüllten Vorrats-Behälter, verbindbar ist, wobei zwischen einem Flüssigkeits-Ausgangsport des Behälter-Adapters und einem Flüssigkeits-Eingangsport des Flaschen-Adapters eine abgedichtete Flüssigkeits-Kommunikations-Verbindung und zwischen einem Gas-Eingangsport des Behälter-Adapters und einem Gas-Ausgangsport des Flaschen-Adapters eine abgedichtete Gas-Kommunikations-Verbindung vorgesehen ist, wobei eine indirekte lösbar feste Steckverbindung des Adapterblocks des Flaschen-Adapters mit dem Adapterkörper des Behälter-Adapters geschaffen ist, indem einerseits eine Flüssigkeits-Kommunikations-Verbindung zwischen dem Flaschen-Adapter und dem Behälter-Adapter als erster abgedichteter flexibler Schlauch ausgebildet ist und andererseits eine Gas-Kommunikations-Verbindung zwischen dem Behälter-Adapter und dem Flaschen-Adapter als zweiter gasdichter flexibler Schlauch ausgebildet ist, und wobei der Innendurchmesser des ersten Schlauches grösser bemessen ist als der Innendurchmesser des zweiten Schlauches, und wobei der Flüssigkeits-Ausgangsport und der Gas-Eingangsport des Behälter-Adapters jeweils als Rohr-Endstücke mit vorgegebenem Außendurchmesser einer als Adapterkörper ausgebildeten robusten mechanischen Einheit ausgebildet sind.

Befüll-Vorrichtungen für offene Flaschen eingangs genannter Art sind im Stand der Technik in vielfältiger Form bekannt. Die bekannten Befüll-Vorrichtungen weisen indes den Nachteil auf, dass Befüll-Vorgänge umständlich in der Handhabung sind.

Aus der Druckschrift FR 2 802 447 A1 ist ein wiederaufladbares Verdampfersystem mit einem Verdampfer zum Wiederaufladen in eine Flüssigkeit bekannt, das mit einem Kopf mit einer betätigbaren Pumpe und einem Diffusor, und einem die Flüssigkeit enthaltenden Vorratsbehälter versehen ist.

Die Druckschrift WO 2012/140 366 A1 offenbart ein Flüssigkeitsprodukt-Nachfüllsystem, enthaltend :
- eine Quellflasche,
- eine wiederaufladbare mobile Flasche mit einer Abgabepumpe, wobei der Mobilflaschenkolben eine Kapazität aufweist, die geringer als die des Quellenkolbens ist;
- Verbindungsmittel zum Verbinden der beiden Flaschen miteinander, um den Mobilflaschenkolben mit dem Fluidprodukt des Quellkolbens zu füllen,
- wobei diese Verbindungsmittel einen Fluidprodukteinlass und einen Luftauslass am Kolben umfassen und einen Fluidproduktauslass und einen Lufteinlass am Mobilflaschenkolben, wobei die Verbindungsmittel einen internen Durchgang von Fluidprodukt definieren, der den Fluidprodukteinlass mit dem Auslass des Nomadenkolbens verbindet Fluidprodukt und einen inneren Luftkanal, der den Lufteinlass mit dem Luftauslass verbindet, und wobei
- die inneren Durchgänge von Fluid und Luft koaxial angeordnet sind, wobei der Luftdurchgang den Fluiddurchgang umgibt oder umgekehrt.

Die Druckschrift US 2012/158 193 A1 offenbart eine Verpackungs- und Abgabevorrichtung für ein flüssiges oder halbflüssiges Produkt, umfassend einen beweglichen Sprühkopf mit mindestens einem ersten Reservoir, das ein Auslasselement speist, und mindestens einem festen Boden, umfassend ein zweites Reservoir, das über Kopplungsmittel mit dem ersten Reservoir des beweglichen Sprühkopfes verbindbar ist, um den Produkttransfer aus dem zweiten Reservoir der Basis zu ermöglichen zu dem ersten Reservoir des beweglichen Sprühkopfes, um zumindest zu ermöglichen, dass der bewegliche Sprühkopf mit Produkt nachgefüllt wird, eine elektrische Miniaturpumpe, die als Transferpumpe bekannt ist, angetrieben durch eine elektrische Energieversorgungseinrichtung und gesteuert durch eine Steuereinrichtung und zwischen dem ersten und dem zweiten Reservoir angeordnet, um zu ermöglichen, dass das Produkt durch die Kupplungseinrichtung gefördert wird, wobei die Kopplungsmittel komplementäre Zweiwegekopplungselemente umfassen, wobei die einerseits einen ersten Weg umfassen, der in der Lage ist, einen Teil des zweiten Reservoirs, der sich unterhalb eines zweiten zugeordneten Produktniveaus befindet, mit dem ersten Reservoir zu verbinden. Eine weitere bekannte Befüll-Vorrichtung ist in US 4 877 065 A beschrieben.

Aufgabe der Erfindung ist es, eine Befüll-Vorrichtung für verschlossene Flaschen zu schaffen, deren Handhabung gegenüber den bekannten Befüll-Vorrichtungen verbessert ist.

Für eine Befüll-Vorrichtung eingangs genannter Art wird diese Aufgabe erfindungsgemäß dadurch gelöst, dass eine Pumpe vorgesehen ist, um Flüssigkeit aus dem Vorrats-Behälter in die Flasche zu pumpen, wobei die Pumpe als im Bereich einer geschlossenen unteren Stirnfläche mit einem Rückschlagventil versehener Hohlzylinder ausgebildet ist, in dessen offene obere Stirnfläche ein mit einer Kolbenstange verbundener Kolben eingeführt ist, der reziprozierbar im Hohlzylinder gelagert ist, wobei eine durch den Kolben und die Kolbenstange geführte Bohrung eine Flüssigkeits-Kommunikationsverbindung aus dem Inneren des Behälters zu dem Behälter-Adapter bildet und eine als Schlauch ausgebildete Gas-Kommunikationsverbindung von dem Behälter-Adapter in das Innere des Behälters führt, und wobei eine Helikalfeder vorgesehen ist, deren eines Ende im Bereich der Oberfläche des Vorrats-Behälters abgestützt ist und deren anderes Ende an einen an der Kolbenstange angebrachten Anschlag angrenzt, um die Kolbenstange und damit den Kolben im Nachgang zu einer Überführung des Kolbens aus einer neutralen Ruheposition in Richtung auf die geschlossene Stirnfläche des Hohlzylinders zu im Rahmen eines Pumpvorganges in die neutrale Ruheposition zurückzuführen.

Bevorzugte Ausführungsformen der Erfindung sind Gegenstand der Unteransprüche, deren Elemente im Sinne einer weiteren Verbesserung des Lösungsansatzes der der Erfindung zugrunde gelegten Aufgabe wirken.

Bei der erfindungsgemäßen Befüll-Vorrichtung wird mit Hilfe des Vorsehens eines zumindest indirekt mit der Flasche verbundenen dualen Flaschen-Adapters für einen Flüssigkeitseintrag aus einem mit einem dualen Behälter-Adapter versehenen, mindestens teilweise mit Flüssigkeit befüllten Vorrats-Behälter, wobei zwischen einem Flüssigkeits-Ausgangsport des dualen Behälter-Adapters und einem Flüssigkeits-Eingangsport des dualen Flaschen-Adapters eine abgedichtete Flüssigkeits-Kommunikations-Verbindung und zwischen einem Gas-Eingangsport des dualen Behälter-Adapters und einem Gas-Ausgangsport des dualen Flaschen-Adapters eine abgedichtete Gas-Kommunikations-Verbindung vorgesehen ist, ein Befüllvorgang einer verschlossenen Flasche dadurch ermöglicht, dass ein Gas- bzw. Luftaustrag aus der Flasche in dem Umfang stattfindet, in dem ein Flüssigkeitseintrag erfolgt, wobei das ausgetragene Gas bzw. die ausgetragene Luft in den Vorratsbehälter eingeleitet wird und somit ein mengenmäßig entsprechender Gas- bzw. Lufteintrag in den Vorratsbehälter erfolgt, in dem wiederum ein mengenmäßig entsprechender Flüssigkeitsaustrag stattfindet.

Gemäß einer ersten bevorzugten Ausführungsform der erfindungsgemäßen Befüll-Vorrichtung ist vorgesehen, dass der Flüssigkeits-Ausgangsport des Behälter-Adapters innerhalb einer als Adapterkörper ausgebildeten robusten mechanischen Einheit in vorgegebenem Abstand zum Gas-Eingangsport des Behälter-Adapters angeordnet ist.

Die erfindungsgemäße Befüll-Vorrichtung wird im Folgenden anhand einer bevorzugten Ausführungsform erläutert, die in den Figuren der Zeichnungen dargestellt sind. Darin zeigen:
- Fig. 1: eine Befüll-Vorrichtung gemäß Stand der Technik in einer schematischen Querschnittsansicht;
- Fig. 2: eine weitere Befüll-Vorrichtung gemäß Stand der Technik in einer schematischen Querschnittsansicht;
- Fig. 3: eine bevorzugte Ausführungsform der erfindungsgemäßen Befüll-Vorrichtung in einer schematischen Querschnittsansicht;
- Fig. 4: eine weitere bevorzugte Ausführungsform der erfindungsgemäßen Befüll-Vorrichtung in einer schematischen Querschnittsansicht.

Die in den Figuren 1 bis 4 dargestellten Befüll-Vorrichtungen 110, 210 sind für ein Befüllen einer luftdicht verschlossenen Flasche 200 vorgesehen und enthalten einen zumindest indirekt mit der Flasche 200 verbundenen dualen Flaschen-Adapter 210 für einen Flüssigkeitseintrag aus einem mit einem dualen Behälter-Adapter 110 versehenen, mindestens teilweise mit Flüssigkeit befüllten Vorrats-Behälter 100, wobei zwischen einem Flüssigkeits-Ausgangsport 111 des dualen Behälter-Adapters 110 und einem Flüssigkeits-Eingangsport 211 des dualen Flaschen-Adapters 210 eine abgedichtete Flüssigkeits-Kommunikations-Verbindung und zwischen einem Gas-Eingangsport 112 des dualen Behälter-Adapters 110 und einem Gas-Ausgangsport 212 des dualen Flaschen-Adapters 210 eine abgedichtete Gas-Kommunikations-Verbindung vorgesehen ist.

Der Flüssigkeits-Ausgangsport 111 und der Gas-Eingangsport 112 des dualen Behälter-Adapters 110 sind jeweils als Rohr-Endstücke mit vorgegebenem Außendurchmesser einer als Adapterkörper 120 ausgebildeten robusten mechanischen Einheit ausgebildet.

Der Flüssigkeits-Ausgangport 111 des dualen Behälter-Adapters 110 ist innerhalb einer als Adapterkörper 120 ausgebildeten robusten mechanischen Einheit in vorgegebenem Abstand zum Gas-Eingangsport 112 des dualen Behälter-Adapters 110 angeordnet.

Der Flüssigkeits-Eingangsport 211 und der Gas-Ausgangsport 212 des dualen Flaschen-Adapters 210 sind als in einen Adapterblock 220 eingebrachte Bohrungen ausgebildet sind, deren jeweilige Innendurchmesser zwecks Ermöglichens einer abgedichteten Steckverbindung an den vorgegebenen Außendurchmesser des Flüssigkeits-Ausgangsports 111 und des Gas-Eingangsports 112 des dualen Behälter-Adapters 110 angepasst sind.

Der Flüssigkeits-Eingangsport 211 des dualen Flaschen-Adapters 210 ist innerhalb einer als Adapterblock 220 ausgebildeten robusten mechanischen Einheit in vorgegebenem Abstand zum Gas-Ausgangsport 212 des dualen Flaschen-Adapters 210 angeordnet.

Der Adapterblock 220 des Flaschen-Adapters 210 und der Adapterkörper 120 des Behälter-Adapters 110 sind in ihren Dimensionen und ihrer Formgebung aneinander angepasst, um eine direkte lösbar feste Steckverbindung zwischen Flaschen-Adapter 210 und Behälter-Adapter 110 zu ermöglichen. Der Innendurchmesser des ersten Schlauches ist dabei grösser bemessen als der Innendurchmesser des zweiten Schlauches.

Bei einer erfindungsgemäßen Befüll-Vorrichtung gemäß den Figuren 3 und 4 ist eine Pumpe 130 vorgesehen, um Flüssigkeit aus dem Vorrats-Behälter 100 in die Flasche 200 zu pumpen. Die Pumpe 130 ist als im Bereich ihrer geschlossenen unteren Stirnfläche 131 mit einem Rückschlagventil 132 versehener Hohlzylinder 133 ausgebildet, in dessen offene obere Stirnfläche 134 ein mit einer Kolbenstange 141 verbundener Kolben 140 eingeführt ist, der reziprozierbar im Hohlzylinder 133 gelagert ist, wobei eine durch den Kolben 140 und die Kolbenstange 141 geführte Bohrung 142 eine Flüssigkeits-Kommunikationsverbindung aus dem Inneren des Behälters 100 zu dem Behälter-Adapter 110 bildet und eine als Schlauch 143 ausgebildete Gas-Kommunikationsverbindung von dem Behälter-Adapter 110 in das Innere des Behälters 100 führt.

Eine Helikalfeder 135 ist vorgesehen, deren eines Ende 136 im Bereich der Oberfläche 116 des Vorrats-Behälters 100 abgestützt ist und deren anderes Ende 137 an einem an der Kolbenstange 141 angebrachten Anschlag 144 angrenzt, um die Kolbenstange 141 und damit den Kolben 140 im Nachgang zu einer Überführung des Kolbens 140 aus einer neutralen Ruheposition in Richtung auf die geschlossene Stirnfläche 131 des Hohlzylinders 133 zu im Rahmen eines Pumpvorganges in die neutrale Ruheposition zurückzuführen.

Bei der in Figur 1 dargestellten Ausführungsform ist der Behälter-Adapter 110 im Bereich einer oberen Stirnfläche 145 der Kolbenstange 141 und der Flaschen-Adapter 210 im Bereich eines Bodens 201 der Flasche 200 angeordnet.

Bei der in Figur 2 dargestellten Ausführungsform ist die Kolbenstange 141 mittels eines an einem dem Kolben 140 fernen Ende der Kolbenstange 141 angebrachten Griffelementes 150 reziprozierbar im Hohlzylinder 133 gelagert, und der Behälter-Adapter 110 in einem oberen seitlichen Bereich der Kolbenstange 141 zwischen dem Griffelement 150 und dem Anschlag 144 ausgebildet.

Gemäß der in Figur 3 dargestellten Ausführungsform ist der Flaschen-Adapter 210 im Bereich einer Seitenwand 202 der Flasche 200 angeordnet.

Gemäß der in Figur 4 dargestellten Ausführungsform ist der Flaschen-Adapter 210 im Bereich eines Sprühaufsatzes 230 der Flasche 200 angeordnet.

Das oben erläuterte Ausführungsbeispiel der Erfindung dient lediglich dem Zweck eines besseren Verständnisses des durch die Ansprüche definierten Schutzumfanges, welcher durch das Ausführungsbeispiel nicht eingeschränkt ist.

### Bezugszeichenliste

- 100: Vorrats-Behälter
- 110, 210: Befüll-Vorrichtung
- 110: Behälter-Adapter
- 111: Flüssigkeits-Ausgangsport
- 112: Gas-Eingangsport
- 116: Oberfläche
- 120: Adapterkörper
- 130: Pumpe
- 131: geschlossene untere Stirnfläche
- 132: Rückschlagventil
- 133: Hohlzylinder
- 134: offene obere Stirnfläche
- 135: Helikalfeder
- 136: ein Ende
- 137: anderes Ende
- 140: Kolben
- 141: Kolbenstange
- 142: Bohrung
- 143: Schlauch
- 144: Anschlag
- 145: obere Stirnfläche der Kolbenstange
- 150: Griffelement
- 200: Flasche
- 201: Boden der Flasche
- 202: Seitenwand der Flasche
- 210: Flaschen-Adapter
- 211: Flüssigkeits-Eingangsport
- 212: Gas-Ausgangsport
- 220: Adapterblock
- 230: Sprühaufsatz

## Patentansprüche

1. Befüll-Vorrichtung (110, 210) für eine luftdicht verschlossene Flasche (200), mit einem Flaschen-Adapter (210), einem Behälter-Adapter (110) und einem Vorrats-Behälter (100), wobei der Flaschen-Adapter (210) zumindest indirekt mit der Flasche (200) für einen Flüssigkeits-Eintrag aus dem mit dem Behälter-Adapter (110) versehenen, mindestens teilweise mit Flüssigkeit befüllten Vorrats-Behälter (100), verbindbar ist, wobei zwischen einem Flüssigkeits-Ausgangsport (111) des Behälter-Adapters (110) und einem Flüssigkeits-Eingangsport (211) des Flaschen-Adapters (210) eine abgedichtete Flüssigkeits-Kommunikations-Verbindung und zwischen einem Gas-Eingangsport (112) des Behälter-Adapters (110) und einem Gas-Ausgangsport (212) des Flaschen-Adapters (210) eine abgedichtete Gas-Kommunikations-Verbindung vorgesehen ist, wobei
- eine indirekte lösbar feste Steckverbindung eines Adapterblocks (220) des Flaschen-Adapters (210) mit einem Adapterkörper (120) des Behälter-Adapters (110) geschaffen ist, indem einerseits eine Flüssigkeits-Kommunikations-Verbindung zwischen dem Flaschen-Adapter (210) und dem Behälter-Adapter (110) als erster abgedichteter flexibler Schlauch ausgebildet ist und andererseits eine Gas-Kommunikations-Verbindung zwischen dem Behälter-Adapter (110) und dem Flaschen-Adapter (210) als zweiter gasdichter flexibler Schlauch ausgebildet ist, und wobei
- der Innendurchmesser des ersten Schlauches grösser bemessen ist als der Innendurchmesser des zweiten Schlauches und wobei
- der Flüssigkeits-Ausgangsport (111) und der Gas-Eingangsport (112) des Behälter-Adapters (110) jeweils als Rohr-Endstücke mit vorgegebenem Außendurchmesser einer als Adapterkörper (120) ausgebildeten robusten mechanischen Einheit ausgebildet sind, **dadurch gekennzeichnet, dass**
- eine Pumpe (130) vorgesehen ist, um Flüssigkeit aus dem Vorrats-Behälter (100) in die Flasche (200) zu pumpen, wobei
- die Pumpe (130) als im Bereich einer geschlossenen unteren Stirnfläche (131) mit einem Rückschlagventil (132) versehener Hohlzylinder (133) ausgebildet ist, in dessen offene obere Stirnfläche (134) ein mit einer Kolbenstange (141) verbundener Kolben (140) eingeführt ist, der reziprozierbar im Hohlzylinder (133) gelagert ist, wobei eine durch den Kolben (140) und die Kolbenstange (141) geführte Bohrung (142) eine Flüssigkeits-Kommunikations-Verbindung aus dem Inneren des Behälters (100) zu dem Behälter-Adapter (110) bildet und eine als Schlauch (143) ausgebildete Gas-Kommunikations-Verbindung von dem Behälter-Adapter (110) in das Innere des Vorrats-Behälters (100) führt, und wobei
- eine Helikalfeder (135) vorgesehen ist, deren eines Ende (136) im Bereich der Oberfläche (116) des Vorrats-Behälters (100) abgestützt ist und deren anderes Ende (137) an einen an der Kolbenstange (141) angebrachten Anschlag (144) angrenzt, um die Kolbenstange (141) und damit den Kolben (140) im Nachgang zu einer Überführung des Kolbens (140) aus einer neutralen Ruheposition in Richtung auf die geschlossene Stirnfläche (131) des Hohlzylinders (133) zu im Rahmen eines Pumpvorganges in die neutrale Ruheposition zurückzuführen.

2. Befüll-Vorrichtung (110, 210) nach Anspruch 1, **dadurch gekennzeichnet, dass** der Flüssigkeits-Ausgangsport (111) des Behälter-Adapters (110) innerhalb einer als Adapterkörper (120) ausgebildeten robusten mechanischen Einheit in vorgegebenem Abstand zum Gas-Eingangsport (112) des Behälter-Adapters (110) angeordnet ist.

## Claims

1. Filling device (110, 210) for a bottle (200) which is closed in an air-tight manner, having a bottle adapter (210), a container adapter (110) and a storage container (100), wherein the bottle adapter (210) is connectable at least indirectly to the bottle (200) in order to introduce a liquid from the storage container (100) which is provided with the container adapter (110) and is at least partially filled with liquid, wherein provided between a liquid output port (111) of the container adapter (110) and a liquid input port (211) of the bottle adapter (210) is a sealed liquid communication connection and provided between a gas input port (112) of the container adapter (110) and a gas output port (212) of the bottle adapter (210) is a sealed gas communication connection, wherein
- an indirect releasably fixed plug connection between an adapter block (220) of the bottle adapter (210) and an adapter body (120) of the container adapter (110) is achieved in that a liquid communication connection between the bottle adapter (210) and the container adapter (110) is configured as a first sealed flexible hose, on the one hand, and a gas communication connection between the container adapter (110) and the bottle adapter (210) is configured as a second gas-tight flexible hose, on the other hand, and wherein
- the internal diameter of the first hose is sized to be larger than the internal diameter of the second hose, and wherein
- the liquid output port (111) and the gas input port (112) of the container adapter (110) are in each case configured as pipe end pieces with defined external diameter of a robust mechanical unit which is configured as the adapter body (120), **characterized in that**
- a pump (130) is provided for pumping liquid from the storage container (100) into the bottle (200), wherein
- the pump (130) is configured as a hollow cylinder (133) which is provided in the region of a closed lower end face (131) with a check valve (132), a piston (140) which is connected to a piston rod (141) and mounted so as to be able to reciprocate in the hollow cylinder (133) being introduced into the open upper end face (134) of the latter, wherein a bore (142) which leads through the piston (140) and the piston rod (141) forms a liquid communication connection from the interior of the container (100) to the container adapter (110) and a gas communication connection, which is configured as a hose (143), leads from the container adapter (110) into the interior of the storage container (100), and wherein
- provided is a helical spring (135), the one end (136) thereof being supported in the region of the surface (116) of the storage container (100) and the other end (137) thereof being contiguous to a detent (144) attached to the piston rod (141), so as to guide the piston rod (141) and thus the piston (140), after the piston (140) has been transferred from a neutral resting position in the direction of the closed end face (131) of the hollow cylinder (133) in the context of a pumping procedure, back to the neutral resting position.

2. Filling device (110, 210) according to Claim 1, **characterized in that** the liquid output port (111) of the container adapter (110) is disposed within a robust mechanical unit, which is configured as the adapter body (120), at a defined spacing from the gas input port (112) of the container adapter (110).

## Revendications

1. Dispositif de remplissage (110, 210) pour une bouteille (200) fermée de manière étanche à l'air, comportant un adaptateur de bouteille (210), un adaptateur de récipient (110) et un récipient de stockage (100), dans lequel l'adaptateur de bouteille (210) peut être relié au moins indirectement à la bouteille (200) pour une introduction de liquide en provenance du récipient de stockage (100) doté de l'adaptateur de récipient (110) et rempli au moins partiellement de liquide, dans lequel une liaison de communication de liquide étanchéifiée est prévue entre un orifice de sortie de liquide (111) de l'adaptateur de récipient (110) et un orifice d'entrée de liquide (211) de l'adaptateur de bouteille (210) et une liaison de communication de gaz étanchéifiée est prévue entre un orifice d'entrée de gaz (112) de l'adaptateur de récipient (110) et un orifice de sortie de gaz (212) de l'adaptateur de bouteille (210), dans lequel
- une liaison enfichable indirecte fixée de manière libérable d'un bloc (220) de l'adaptateur de bouteille (210) à un corps (120) de l'adaptateur de récipient (110) est créée, par le fait que, d'une part, une liaison de communication de liquide entre l'adaptateur de bouteille (210) et l'adaptateur de récipient (110) est réalisée sous la forme d'un premier tuyau souple étanchéifié et, d'autre part, une liaison de communication de gaz entre l'adaptateur de récipient (110) et l'adaptateur de bouteille (210) est réalisée sous la forme d'un deuxième tuyau souple étanche aux gaz, et dans lequel
- le diamètre intérieur du premier tuyau est dimensionné de manière à être supérieur au diamètre intérieur du deuxième tuyau et dans lequel
- l'orifice de sortie de liquide (111) et l'orifice d'entrée de gaz (112) de l'adaptateur de récipient (110) sont réalisés respectivement sous forme d'embouts tubulaires de diamètre extérieur prédéfini d'une unité mécanique robuste réalisée sous forme de corps d'adaptateur (120), **caractérisé en ce que**
- une pompe (130) est prévue, afin de pomper du liquide dans la bouteille (200) à partir du récipient de stockage (100),
- la pompe (130) étant réalisée sous la forme d'un cylindre creux (133) doté d'une soupape anti-retour (132) dans la région d'une face frontale inférieure fermée (131), cylindre creux dans la face frontale supérieure ouverte (134) duquel est introduit un piston (140) relié à une tige de piston (141), lequel piston est monté dans le cylindre creux (133) de manière à pouvoir être animé d'un mouvement de va-et-vient, un alésage (142) guidé à travers le piston (140) et la tige de piston (141) formant une liaison de communication de liquide à partir de l'intérieur du récipient (100) jusqu'à l'adaptateur de récipient (110) et une liaison de communication de gaz réalisée sous forme de tuyau (143) menant à partir de l'adaptateur de récipient (110) dans l'intérieur du récipient de stockage (100), et
- un ressort hélicoïdal (135) étant prévu, dont l'une des extrémités (136) est supportée dans la région de la surface (116) du récipient de stockage (100) et dont l'autre extrémité (137) est adjacente à une butée (144) fixée à la tige de piston (141), afin de ramener la tige de piston (141) et donc le piston (140) suite à un transfert du piston (140) à partir d'une position de repos neutre en direction de la face frontale fermée (131) du cylindre creux (133), dans le cadre d'une opération de pompage, à la position de repos neutre.

2. Dispositif de remplissage (110, 210) selon la revendication 1,
**caractérisé en ce que** l'orifice de sortie de liquide (111) de l'adaptateur de récipient (110) est disposé à l'intérieur d'une unité mécanique robuste réalisée sous forme de corps d'adaptateur (120) à une distance prédéfinie de l'orifice d'entrée de gaz (112) de l'adaptateur de récipient (110).
